# EUROPÄISCHE PATENTSCHRIFT

(11) **EP 2 562 335 B1**
(45) Veröffentlichungstag und Bekanntmachung des Hinweises auf die Patenterteilung: **11.12.2019**
(21) Anmeldenummer: 12179156.0
(22) Anmeldetag: 03.08.2012
(51) Int. Cl.: E05B 63/20, E05C 9/00

(54) **Automatikschloss**
Automatic lock
Serrure automatique

(30) Priorität: 26.08.2011 DE 102011081630
(43) Veröffentlichungstag der Anmeldung: 27.02.2013
(73) Patentinhaber: Aug. Winkhaus GmbH & Co. KG, 48291 Telgte (DE)
(72) Erfinder: Gränitz, Sven, 98574 Schmalkalden (DE)

(56) Entgegenhaltungen:
- EP-A1- 2 248 966
- EP-A2- 2 151 536
- EP-A2- 2 543 798
- DE-U1-202011 103 191
- US-B1- 6 217 087

## Beschreibung

Die Erfindung betrifft ein Automatikschloss mit einer Falle, mit zumindest einem über eine Treibstange antreibbaren Verriegelungselement, mit einem verstellbaren Sperrelement zur wahlweisen Blockierung oder Freigabe der Bewegung der Treibstange und mit einer Antriebseinrichtung zum Antrieb der Treibstange von einer verriegelten Stellung des Verriegelungselements in eine entriegelte Stellung.

Aus der EP 2 151 536 A2 ist ein solches Schloss mit verschiedenen automatisch schließenden Verriegelungselementen bekannt geworden. Bei diesem Schloss ist ein Drehschalter an einer Stulpschiene gelagert und ragt mit einem Finger in eine mehrstufige Nut der Treibstange hinein. Damit lässt sich die Bewegung der Treibstange auf bestimmte Bewegungsabschnitte begrenzen.

Automatikschlösser der eingangs genannten werden in der Praxis häufig eingesetzt, um beispielsweise Tages-
und Nachtschaltungen der Verriegelungselemente zu ermöglichen. In der Tagschaltung wird ein Türflügel mittels der Falle in einem elektronisch ansteuerbaren Schließblech gehalten. In einer Nachtschaltung sollen die Verriegelungselemente über die Treibstange ansteuerbar sein.

Die US 6,217,087 B1 offenbart ein Schloss mit einem Verschlussmechanismus, bei dem Rollen in Mulden eines Schiebers einschnappen. Hierfür sind die Rollen von Federelementen gegen den Schieber vorgespannt und werden von einem aus dem Schloss hervorstehenden Taster gesteuert. Die Schieber sind mit Riegeln verbunden, so dass die Riegel bei in den Mulden eingeschnappten Rollen in einer Offenstellung gehalten sind.

Die EP 2 248 966 A1 offenbart ein Türschloss mit einem schaltbaren Verschlusselementantrieb. Das Türschloss hat ein Schaltelement und eine Blockiereinrichtung des Schaltelementes. Die Blockiereinrichtung ermöglicht eine Blockierung des Schaltelementes gegen eine Deaktivierungsbewegung.

In der EP 2 543 798 A2 wird ein selbstverriegelndes Schloss mit einem als Schwenkarm ausgestalteten Sperrglied offenbart. Eine Treibstange wird in ihrer nicht verriegelnden Stellung mittels eines Steuerteils entgegen einer Federkraft arretiert. Bei geschlossenem Flügel wird die Arretierung aufgehoben und die Treibstange wird durch die Federkraft in ihre verriegelnde Stellung gebracht. Das Sperrglied dient zur Sperrung der Treibstange des Schlosses, sodass diese auch bei geschlossenem Flügel in einer nicht verriegelnden Position bleibt.

Der Erfindung liegt das Problem zugrunde, ein Automatikschloss der eingangs genannten Art so weiter zu bilden, dass es eine einfache Umschaltung von Tag- und Nachtschaltung ermöglicht und besonders einfach aufgebaut ist.

Dieses Problem wird erfindungsgemäß dadurch gelöst, dass das Verriegelungselement selbständig von der entriegelten Stellung in die verriegelte Stellung bewegbar ist, dass das Sperrelement in Sperrstellung die Treibstange abstützt, so dass das Verriegelungselement in der entriegelten Stellung gehalten ist und dass das Sperrelement in einer Freigabestellung die Bewegung der Treibstange freigibt und dass die Treibstange von dem in Sperrstellung befindlichen Sperrelement in ihrer obersten Stellung abgestützt ist.

Durch diese Gestaltung sind die Verriegelungselemente in der Sperrstellung zuverlässig in der entriegelten Stellung gehalten. Erst wenn das Sperrelement in die Freigabestellung verstellt wird, können die Verriegelungselemente die mit dem erfindungsgemäßen Automatikschloss ausgestattete Tür verriegeln. Hierdurch lässt sich das Sperrelement in der Tagschaltung in die Sperrstellung und in der Nachtschaltung in die Freigabestellung bewegen. Der bauliche Aufwand zur Festlegung der möglichen Stellungen der Treibstange wird dank der Erfindung besonders gering gehalten. Die selbständige Bewegung der Treibstange kann durch die Schwerkraft und/oder einen Federspeicher oder Druckspeicher erfolgen, welcher bei der Bewegung der Treibstange durch die Antriebseinrichtung aufgeladen wird. Ein weiterer Vorteil dieser Gestaltung besteht darin, dass die Richtung der Bewegung des Verriegelungselementes in die verriegelte Stellung und die Richtung der Bewegung der Treibstange durch die Schwerkraft zusammenfallen.

Die Steuerung des Verriegelungselementes wahlweise über die Antriebseinrichtung oder über das Sperrelement gestaltet sich gemäß einer anderen vorteilhaften Weiterbildung der Erfindung besonders einfach, wenn die Antriebseinrichtung mehrere Antriebsstellungen und in einer der Antriebsstellungen einen Freigang hat, in dem die Treibstange von der entriegelten Stellung des Verriegelungselementes in die verriegelte Stellung bewegbar ist.

Die Erzeugung des Freigangs gestaltet sich gemäß einer anderen vorteilhaften Weiterbildung der Erfindung konstruktiv besonders einfach, wenn eine Koppeleinrichtung zur Verbindung der Antriebseinrichtung mit der Treibstange einen in eine Ausnehmung eindringenden Mitnehmer hat, und dass zur Bildung des Freigangs der Mitnehmer in Bewegungsrichtung der Treibstange kleinere Abmessungen aufweist als die Ausnehmung. Hierbei ist es belanglos, ob die Antriebseinrichtung einen elektrischen Antrieb oder einen mechanischen, von einem Schließzylinder erzeugten Antrieb hat.

Das erfindungsgemäße Automatikschloss weist eine besonders geringe Anzahl an zu montierenden Bauteilen auf, wenn die Falle und die Antriebseinrichtung mit der Koppeleinrichtung in einem Hauptschloss angeordnet sind.

Das erfindungsgemäße Automatikschloss bietet eine hohe Sicherheit gegen ein unberechtigtes Entriegeln, wenn das Hauptschloss einen unabhängig von der Stellung der Treibstange ausfahrbaren Riegel hat.

Das Sperrelement gestaltet sich gemäß einer anderen vorteilhaften Weiterbildung der Erfindung konstruktiv besonders einfach, wenn das Sperrelement als federelastisches, an einer die Treibstange abdeckenden Stulpschiene geführtes Bauteil ausgebildet ist. Durch diese Gestaltung lässt sich eine separate Montage eines Federelementes vermeiden.

Zur weiteren Vereinfachung des konstruktiven Aufbaus des erfindungsgemäßen Automatikschlosses trägt es bei, wenn ein Gehäuse mit der Führung für das Sperrelement an der Stulpschiene befestigt ist und wenn das Sperrelement in ein Langloch der Treibstange hineinragt.

Das Sperrelement könnte sich beispielsweise unmittelbar an der Stulpschiene abstützen. Zur Verringerung von Toleranzen trägt es jedoch gemäß einer anderen vorteilhaften Weiterbildung der Erfindung bei, wenn ein Raststeg zur Abstützung des Sperrelementes in Freigabestellung an dem Gehäuse angeordnet ist.

Das Sperrelement wird gemäß einer anderen vorteilhaften Weiterbildung der Erfindung zuverlässig in seiner Lage gehalten, wenn das Sperrelement zumindest in der Sperrstellung eine Rastverbindung mit dem Gehäuse oder der Stulpschiene hat.

Das Sperrelement könnte drehbar in dem Gehäuse geführt sein und beispielsweise mit einer Zunge in eine unsymmetrische Ausnehmung der Treibstange hineinragen. Hierdurch vermag das Sperrelement jedoch nur geringe Kräfte der Treibstange abzustützen. Weiterhin führt diese Gestaltung zu engen Toleranzen der Bauteile. Das Sperrelement vermag gemäß einer anderen vorteilhaften Weiterbildung der Erfindung besonders hohe Haltekräfte abzustützen, wenn das Sperrelement zwischen der Sperrstellung und der Freigabestellung parallel zur Treibstange verschieblich geführt ist. Hierdurch wird die Treibstange von dem gesamten Querschnitt des Sperrelementes abgestützt.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine Tür mit einem erfindungsgemäßen Automatikschloss,
- Fig. 2: ein Hauptschloss mit einer Antriebseinrichtung für eine Treibstange,
- Fig. 3: ein Sperrelement mit angrenzenden Bauteilen zur Blockierung der Bewegung der Treibstange,
- Fig. 4: eine weitere Ausführungsform des Sperrelementes.

Figur 1 zeigt eine Tür mit einem in einem Rahmen 1 verriegelbaren Flügel 2 und mit einem Automatikschloss 3. Das Automatikschloss 3 hat ein Hauptschloss 4 und mehrere Verriegelungselemente 5. Die Verriegelungselemente 5 sind über eine Treibstange 6 mit dem Hauptschloss 4 verbunden. An der Treibstange 6 ist ein Sperrelement 7 angeordnet, dessen Aufbau und Funktion in Figur 3 näher erläutert wird.

Figur 2 zeigt vergrößert das Hauptschloss 4 aus Figur 1. Hierbei ist zu erkennen, dass das Hauptschloss 4 eine von einer Drückernuss 8 rückziehbare Falle 9 und einen von einer Antriebseinrichtung 10 mit einem Schließzylinder 11 antreibbaren Riegel 12 hat. Weiterhin lässt sich über die Antriebseinrichtung 10 die Treibstange 6 antreiben. Hierfür ist eine Koppeleinrichtung 13 vorgesehen mit einem in eine Ausnehmung 14 der Treibstange 6 eindringenden Mitnehmer 15 der Antriebseinrichtung 10. Die Ausnehmung 14 hat größere Abmessungen als der Mitnehmer 15, so dass sich die Treibstange 6 über einen begrenzten Bereich unabhängig von dem Mitnehmer 15 verschieben lässt.

Figur 3 zeigt vergrößert eine Schnittdarstellung durch das Sperrelement 7 und angrenzende Bereiche der Treibstange 6 und einer mit dem Flügel 2 aus Figur 1 verschraubten, die Treibstange 6 abdeckenden Stulpschiene 16. Das Sperrelement 7 ist federelastisch in einem Gehäuse 17 angeordnet und parallel zur Bewegungsrichtung der Treibstange 6 verschieblich geführt. Hierzu hat das Gehäuse 17 eine Führung 18 für das Sperrelement 7. Das Sperrelement 7 ist federelastisch gestaltet und stützt sich mit einem Rasthaken 19 an einem Raststeg 20 der Stulpschiene 16 ab. Ein Sperrfuß 21 des Sperrelementes 7 sperrt die Bewegung der Treibstange 6 nach unten. Drückt man das Rastelement 7 von dem Raststeg 20 weg, wie es in der Zeichnung strichpunktiert dargestellt ist, dann lässt sich das Sperrelement 7 mit dem Sperrfuß 21 von dem Ende eines Langlochs 22 der Treibstange 6 entfernen und deren Bewegung nach unten freigeben.

Figur 4 zeigt eine weitere Ausführungsform des Sperrelementes 7' in einer Freigabestellung, in der die Bewegung der Treibstange 6 nach unten hin freigegeben ist. Das Sperrelement 7' hat eine Rastausnehmung 23 zur Aufnahme eines an einem Gehäuse 24 angeordneten Raststegs 25. Das Gehäuse 24 ist mit der Stulpschiene 16 vernietet. Drückt man das Sperrelement 7' in das Gehäuse 24, kann das Sperrelement 7' entlang einer Führung 26 in dem Gehäuse 24 nach oben bewegt werden, bis der Raststeg 25 in die Rastausnehmung 23 einschnappt. Auch bei dieser Ausführungsform hat das Sperrelement 7' einen das Ende des Langlochs 22 der Stulpschiene 6 abstützenden Sperrfuß 27.

## Patentansprüche

1. Automatikschloss (3) mit einer Falle (9), mit zumindest einem über eine Treibstange (6) antreibbaren Verriegelungselement (5), mit einem verstellbaren Sperrelement (7, 7') zur wahlweisen Blockierung oder Freigabe der Bewegung der Treibstange (6), und mit einer Antriebseinrichtung (10) zum Antrieb der Treibstange (6) von einer verriegelten Stellung des Verriegelungselementes (5) in eine entriegelte Stellung, **dadurch gekennzeichnet, dass** das Verriegelungselement (5) selbständig von der entriegelten Stellung in die verriegelte Stellung bewegbar ist, dass das Sperrelement (7, 7') in Sperrstellung die Treibstange (6) abstützt, so dass das Verriegelungselement (5) in der entriegelten Stellung gehalten ist und dass das Sperrelement (7, 7') in einer Freigabestellung die Bewegung der Treibstange (6) freigibt und dass die Treibstange (6) von dem in Sperrstellung befindlichen Sperrelement (7, 7') in ihrer obersten Stellung abgestützt ist.

2. Automatikschloss nach Anspruch 1, **dadurch gekennzeichnet, dass** die Antriebseinrichtung (10) mehrere Antriebsstellungen und in einer der Antriebsstellungen einen Freigang hat, in dem die Treibstange (6) von der entriegelten Stellung des Verriegelungselementes (5) in die verriegelte Stellung bewegbar ist.

3. Automatikschloss nach einem der Ansprüche 1 oder 2, **dadurch gekennzeichnet, dass** eine Koppeleinrichtung (13) zur Verbindung der Antriebseinrichtung (10) mit der Treibstange (6) einen in eine Ausnehmung (14) eindringenden Mitnehmer (15) hat und dass zur Bildung des Freigangs der Mitnehmer (15) in Bewegungsrichtung der Treibstange (6) kleinere Abmessungen aufweist als die Ausnehmung (14).

4. Automatikschloss nach Anspruch 3, **dadurch gekennzeichnet, dass** die Falle (9) und die Antriebseinrichtung (10) mit der Koppeleinrichtung (13) in einem Hauptschloss (4) angeordnet sind.

5. Automatikschloss nach Anspruch 4, **dadurch gekennzeichnet, dass** das Hauptschloss (4) einen unabhängig von der Stellung der Treibstange (6) ausfahrbaren Riegel (12) hat.

6. Automatikschloss nach einem der Ansprüche 1 bis 5, **dadurch gekennzeichnet, dass** das Sperrelement (7, 7') als federelastisches, an einer die Treibstange (6) abdeckenden Stulpschiene (16) geführtes Bauteil ausgebildet ist.

7. Automatikschloss nach einem der Ansprüche 1 bis 6, **dadurch gekennzeichnet, dass** ein Gehäuse (17, 24) mit einer Führung (18, 26) für das Sperrelement (7, 7') an der Stulpschiene (16) befestigt ist und dass das Sperrelement (7, 7') in ein Langloch (22) der Treibstange (6) hineinragt.

8. Automatikschloss nach Anspruch 7, **dadurch gekennzeichnet, dass** ein Raststeg (25) zur Abstützung des Sperrelementes (7') in Freigabestellung an dem Gehäuse (24) angeordnet ist.

9. Automatikschloss nach Anspruch 7 oder 8, **dadurch gekennzeichnet, dass** das Sperrelement (7, 7') zumindest in der Sperrstellung eine Rastverbindung mit dem Gehäuse (17, 24) oder der Stulpschiene (16) hat.

10. Automatikschloss nach einem der Ansprüche 1 bis 9, **dadurch gekennzeichnet, dass** das Sperrelement (7, 7') zwischen der Sperrstellung und der Freigabestellung parallel zur Treibstange (6) verschieblich geführt ist.

## Claims

1. An automatic lock (3) with a latch (9), with at least one locking element (5) drivable via a drive rod (6), with an adjustable blocking element (7, 7') for the optional blocking or releasing of the movement of the drive rod (6), and with a drive device (10) for driving the drive rod (6) from the locked position of the locking element (5) into an unlocked position, **characterized in that** the locking element (5) can be moved independently from the unlocked position into the locked position, that the blocking element (7, 7') supports the drive rod (6) in the blocking position, so that the locking element (5) is held in the unlocked position and that the blocking element (7, 7') in a release position releases the movement of the drive rod (6) and that the drive rod (6) is supported in its uppermost position by the blocking element (7, 7') located in the blocking position.

2. The automatic lock according to Claim 1, **characterized in that** the drive device (10) has a plurality of drive positions and in one of the drive positions has a free path, in which the drive rod (6) can be moved from the unlocked position of the locking element (5) into the locked position.

3. The automatic lock according to any one of Claims 1 to 2, **characterized in that** a coupling device (13) for connecting the drive device (10) to the drive rod (6) has a driver (15) penetrating into a recess (14) and that for the formation of the free path the driver (15) has smaller dimensions in the direction of movement of the drive rod (6) than the recess (14).

4. The automatic lock according to Claim 3, **characterized in that** the latch (9) and the drive device (10) are arranged with the coupling device (13) in a main lock (4).

5. The automatic lock according to Claim 4, **characterized in that** the main lock (4) has a locking bolt (12) that can be extended independently of the position of the drive rod (6).

6. The automatic lock according to any one of Claims 1 to 5, **characterized in that** the blocking element (7, 7') is designed as a spring-elastic component guided on a face plate (16) covering the drive rod (6).

7. The automatic lock according to any one of Claims 1 to 6, **characterized in that** a housing (17, 24) is fastened with a guide (18, 26) for the blocking element (7, 7') to the faceplate (16) and that the blocking element (7, 7') protrudes into an elongate hole (22) of the drive rod (6).

8. The automatic lock according to Claim 7, **characterized in that** a latching web (25) for supporting the blocking element (7') is arranged in the release position on the housing (24).

9. The automatic lock according to Claim 7 or 8, **characterized in that** the blocking element (7, 7') at least in the blocking position has a latching connection to the housing (17, 24) or to the face plate (16).

10. The automatic lock according to any one of Claims 1 to 9, **characterized in that** the blocking element (7, 7') is displaceably guided between the locking position and the releasing position parallel to the drive rod (6).

## Revendications

1. Serrure automatique (3), avec un bec-de-cane (9), avec au moins un élément de verrouillage (5) pouvant être entraîné par le biais d'une crémone (6), avec un élément de blocage (7, 7') déplaçable pour au choix le blocage ou la libération du mouvement de la crémone (6), et avec un dispositif d'entraînement (10) pour l'entraînement de la crémone (6) à partir d'une position verrouillée de l'élément de verrouillage (5) vers une position déverrouillée, **caractérisée en ce que** l'élément de verrouillage (5) peut se déplacer automatiquement à partir de la position déverrouillée vers la position verrouillée, **en ce que** l'élément de blocage (7, 7') dans la position de blocage supporte la crémone (6) de telle sorte que l'élément de verrouillage (5) est retenu dans la position déverrouillée et **en ce que** l'élément de blocage (7, 7') dans une position de libération libère le mouvement de la crémone (6) et **en ce que** la crémone (6) est supportée dans sa position la plus haute par l'élément de blocage (7, 7') situé dans la position de blocage.

2. Serrure automatique selon la revendication 1, **caractérisée en ce que** le dispositif d'entraînement (10) a plusieurs positions d'entraînement et, dans une des positions d'entraînement, a une course libre dans laquelle la crémone (6) peut être déplacée à partir de la position déverrouillée de l'élément de verrouillage (5) vers la position verrouillée.

3. Serrure automatique selon l'une des revendications 1 ou 2, **caractérisée en ce que,** pour le raccordement du dispositif d'entraînement (10) à la crémone (6), un dispositif d'accouplement (13) a un entraîneur (15) pénétrant dans un creux (14) et **en ce que**, pour la formation de la course libre, l'entraîneur (15) comporte, dans la direction de mouvement de la crémone (6), des dimensions plus petites que le creux (14).

4. Serrure automatique selon la revendication 3, **caractérisée en ce que** le bec-de-cane (9) et le dispositif d'entraînement (10) avec le dispositif d'accouplement (13) sont disposés dans une serrure principale (4).

5. Serrure automatique selon la revendication 4, **caractérisée en ce que** la serrure principale (4) a un pêne (12) qui peut sortir indépendamment de la position de la crémone (6).

6. Serrure automatique selon l'une des revendications 1 à 5, **caractérisée en ce que** l'élément de blocage (7, 7') est constitué en tant que composant à élasticité de ressort guidé sur une têtière (16) recouvrant la crémone (6).

7. Serrure automatique selon l'une des revendications 1 à 6, **caractérisée en ce qu'**un boîtier (17, 24) avec un guidage (18, 26) pour l'élément de blocage (7, 7') est fixé sur la têtière (16) et **en ce que** l'élément de blocage (7, 7') s'engage dans un trou oblong (22) de la crémone (6).

8. Serrure automatique selon la revendication 7, **caractérisée en ce qu'**une nervure d'encliquetage (25) est disposée sur le boîtier (24) pour supporter l'élément de blocage (7') dans la position de libération.

9. Serrure automatique selon la revendication 7 ou 8, **caractérisée en ce que**, au moins dans la position de blocage, l'élément de blocage (7, 7') a un raccordement d'encliquetage avec le boîtier (17, 24) ou avec la têtière (16).

10. Serrure automatique selon l'une des revendications 1 à 9, **caractérisée en ce que** l'élément de blocage (7, 7') est guidé de façon coulissante parallèlement à la crémone (6) entre la position de blocage et la position de libération.
